# FASCICULE DE BREVET EUROPEEN

(11) **EP 0 332 144 B1**
(45) Date de publication et mention de la délivrance du brevet: **30.09.1992**
(21) Numéro de dépôt: 89104013.1
(22) Date de dépôt: 07.03.1989
(51) Int. Cl.: D21F 1/00

(54) **Dispositif de rapprochement sous tension de deux extrémités d'une bande large devant revêtir une surface en particulier un cylindre de machine à papier**
Vorrichtung zur Zusammenfügung der Enden eines breiten Bandes unter Spannung zur Überziehung einer Fläche, insbesondere einer Papiermaschinenrolle
Apparatus for joining, under tension, the ends of a large belt together for covering a surface, in particular a paper-machine roll

(30) Priorité: 08.03.1988 FR 8802967
(43) Date de publication de la demande: 13.09.1989
(73) Titulaire: COFPA COMPAGNIE DES FEUTRES POUR PAPETERIES ET DES TISSUS INDUSTRIELS, F-16160 Le Gond Pontouvre (FR)
(72) Inventeur: Gauthier, Maurice, F-16290 Hiersac (FR)
(74) Mandataire: Weinmiller, Jürgen

(56) Documents cités:
- DE-C- 542 653
- FR-A- 669 616
- US-A- 1 894 298

## Description

La présente invention concerne un dispositif de rapprochement sous tension des deux extrémités d'une bande large.

Il est utile en particulier dans les machines à papier de disposer autour de cylindres ou de groupes de cylindres des bandes larges tendues. L'inventeur a pensé à utiliser des bandes ouvertes et d'appliquer à leurs extrémités une force de tension de façon à rapprocher les deux extrémités qui sont munies de boucles. Il suffit d'engrener les boucles ensemble de façon à former un canal de verrouillage et y introduire un jonc de verrouillage pour que la bande soit jonctionnée. On peut ensuite relâcher la tension, la bande se trouve tendue autour du cylindre ou des cylindres.

Le dispositif selon l'invention permet de rapprocher d'une façon simple les extrémités en utilisant des moyens gonflables et déformables qui lorsqu'ils sont gonflés tirent sur des sangles fixées aux extrémités de la bande pour les rapprocher.

Selon une première réalisation de l'invention le dispositif comporte un dispositif de rapprochement sous tension des deux extrémités d'une bande large caractérisé en ce qu'il comporte deux sangles comprenant chacune un logement longitudinal, chaque sangle étant fixable au voisinage des extrémités de la bande de façon que les logements soient parallèles auxdites extrémités, chaque logement étant muni de moyens gonflables et déformables sur lesquels viennent prendre appui des profils, les profils des deux sangles venant prendre appui sur les deux branches verticales d'étriers pour tendre à les écarter de façon que lorsque les moyens gonflables sont gonflés les deux extrémités de la bande se rapprochent l'une de l'autre.

De préférence les moyens gonflables sont des manchons cylindriques faisant toute la longueur des logements, ainsi les extrémités se rapprochent l'une de l'autre d'une façon homogène.

Chaque étrier peut être muni d'un écrou à double pas permettant le positionnement précis des extrémités de la bande.

Selon une seconde réalisation de l'invention le dispositif comporte deux sangles munies de deux tiges rigides longitudinales, chaque tige rigide étant en contact avec les premiers bras d'étriers dont les autres bras sont en contact avec un profil, les deux profils associés aux deux tiges rigides emprisonnant des moyens déformables et gonflables de façon que lorsque ces moyens sont gonflés les deux profils s'écartent l'un de l'autre rapprochant ainsi les extrémités de la bande.

De préférence les moyens gonflables sont constitués par un manchon cylindrique faisant toute la largeur de la bande.

Les étriers associés à une des tiges peuvent être munis d'un écrou à double pas permettant le positionnement précis des extrémités de la bande.

Selon une troisième réalisation de l'invention le dispositif comporte deux sangles comprenant chacune un logement longitudinal, chaque sangle étant fixable au voisinage des extrémités de la bande de façon que les logements soient parallèles auxdites extrémités, chaque logement étant muni de moyens gonflables et déformables et relié à l'autre par des moyens de jonctionnement provisoire, les logements étant déformables lorsqu'on gonfle les moyens gonflables de façon que les logements tirent sur les moyens de jonctionnement provisoire et rapprochent les extrémités de la bande.

De préférence les moyens gonflables sont des manchons cylindriques faisant toute la longueur des logements et les moyens de jonctionnement provisoire sont constitués par une fermeture à glissière ou une fermeture à profilés.

Pour permettre un montage facile du dispositif et sa réutilisation aisée, chaque sangle est constituée de deux parties jonctionnables. Les premières parties des sangles sont fixées par le fabricant de la bande au voisinage des extrémités. L'utilisateur n'a plus qu'a jonctionner les deuxièmes parties des sangles sur les premières parties pour que le dispositif soit en place.

Ensuite en séparant les deux parties des sangles une fois la bande montée, on peut utiliser le dispositif très facilement pour monter une nouvelle bande.

La présente invention sera mieux comprise à la lumière de la description qui va suivre dans laquelle,

La figure 1 représente une première réalisation du dispositif selon l'invention avec les extrémités de la bande écartée.

La figure 2 représente le dispositif de la figure 1 avec les extrémités rapprochées.

La figure 3 représente une vue de dessus du dispositif de la figure 1.

La figure 4 représente une deuxième réalisation du dispositif selon l'invention.

La figure 5 représente une troisième réalisation du dispositif selon l'invention avec les extrémités de la bande écartées.

La figure 6 représente le dispositif de la figure 5 avec les extrémités rapprochées.

La figure 7 représente une sangle modifiée.

Le dispositif selon l'invention représenté à la figure 1 sert à rapprocher sous tension les deux extrémités 1 d'une bande 2 écartées d'une longueur a. Cette bande est montée autour d'une surface à entourer constituée par exemple par un ou plusieurs cylindres (non représentés).

Ces extrémités 1 sont munies de boucles 3.

Le dispositif comporte deux sangles 4 faisant toute la largeur de la bande 2 (voir figure 3). Ces sangles 4 sont fixées au voisinage des extrémités 1 sur toute leur largeur. Du côté opposé à la fixation, les sangles 4 comportent un logement longitudinal 5 parallèle aux extrémités 1.

Dans chacun des deux logements 5 on a mis un manchon gonflable et déformable 6 muni d'une valve 6′. Le manchon 6 fait toute la longueur du logement 5. Chaque logement 5 comporte également un profil arrondi 7 venant s'appliquer sur le manchon 6 du côté opposé à l'extrémité 1 de la bande 2.

Après avoir fixé les sangles 4, on vient poser des étriers 8 dont les deux branches latérales 9 viennent enserrer les parties convexes des profils 7. Ces étriers 8 sont munis d'un écrou 10 à double pas permettant de rapprocher ou écarter leurs deux branches 9.

Les étriers 8 sont disposés par exemple tous les 20 cm. (voir figure 3).

Lorsqu'on gonfle les manchons 6, les profils 7 sont appliqués avec force contre les branches 9 des étriers 8 ; les manchons 6 ont une section qui devient plus importante si bien que les parties avant 11 des logements se rapprochent. On gonfle jusqu'à ce que chaque sangle se soit déplacée de la longueur$\frac{\text{a}}{\text{2}}$ . On peut affiner le positionnement en se servant des écrous 10.

Lorsque les deux extrémités 1 sont jointes (voir figure 2) on engrène les boucles 3 les unes dans les autres pour constituer un canal 13 dans lequel on glisse un jonc de verrouillage 12. On dégonfle alors les manchons 6 et on enlève les sangles 4 de la bande 2. Celle-ci se trouve tendue autour de la surface à entourer (non représentée).

Le dispositif représenté à la figure 4 servant à rapprocher les deux extrémités 1 de la bande 2 comporte également des sangles 4.

Ces sangles 4 sont munies à leur extrémité proche de l'extrémité de la bande d'un logement 5 parallèle à l'extrémité 1 de la bande qui fait toute la largeur de la bande 2. Dans les logements 5 sont logés deux tiges rigides 14 auxquelles sont fixées les branches verticales 15 de plusieurs étriers 16.

Les branches verticales 15′ des étriers 16 non fixées aux tiges 14 emprisonnent deux profils 17 entre lesquels est disposé un manchon gonflable déformable 18 muni d'une valve.

Lorsqu'on gonfle le manchon 18, les deux profils 17 s'écartent attirant l'une vers l'autre les deux tiges 14 rapprochant d'autant les deux extrémités 1.

On rapproche ainsi les deux extrémités 1 jusqu'à ce que leurs boucles 3 puissent être interpénétrées pour constituer un canal dans lequel on puisse introduire un jonc de verrouillage. Le réglage fin peut se faire par les écrous 19 à double pas prévus dans les branches horizontales des étriers 16 et rapprochant ou éloignant les branches 15 et 15′. Une fois la bande verrouillée il suffit de dégonfler le manchon 18 puis d'enlever les sangles 4.

Le dispositif représenté à la figure 5 comporte deux sangles 4 fixées au voisinage des extrémités 1 de la bande 2 et comprenant à l'opposé des lignes de fixation parallèles aux extrémités 1 de la bande 2 deux logements 5 faisant toute la largeur de la bande 2 et parallèles aux extrémités 1 de celle-ci.

Dans chaque logement 5 est disposé un manchon gonflable et déformable 6 muni d'une valve (non représentée). Le logement 5 est de section circulaire ainsi que le manchon 6 mais lorsque ce dernier est dégonflé le logement 5 ainsi que le manchon 6 sont aplatis sur la bande 2.

Les parties avant 11 des logements 5 sont réunies par des moyens de jonctionnement provisoire 20 faisant toute la largeur de la bande 2 et constitués de préférence par une fermeture à glissière ou une fermeture à profilés réunissant deux bandes étroites 21 reliées auxdites parties avant 11 des logements 5.

Avec ce dispositif on vient fixer les sangles 4 parallèlement aux extrémités 1 puis on ferme les moyens de jonctionnement provisoire 20. On gonfle ensuite les moyens gonflables 6 qui commencent à prendre leur forme en cyclindre circulaire droit imposant aux logements une forme semblable. Les parties avant 11 des logements 5 tendent à s'éloigner l'une de l'autre tirant avec force sur les sangles 4. Il s'ensuit que les extrémités 1 de la bande se rapprochent ; on arrête de gonfler lorsque les boucles 3 des extrémités 1 viennent au même niveau (voir figure 6).

Il suffit d'engrener ces boucles 3 et de passer un jonc 12 dans le canal 13 ainsi formé.

Ensuite on peut dégonfler les moyens gonflables 6 pour relâcher la tension. On ouvre les moyens de jonctionnement provisoire 20 puis on enlève les sangles.

Selon une réalisation préférentielle de l'invention les sangles 4 sont en deux parties jonctionnables 4′, 4˝ (voir figure 7).

La première partie 4′ des sangles 4 est fixée par le fabricant sur la bande 2.

L'utilisateur vient jonctionner par exemple avec un jonc 22 les deux parties 4′, 4˝ des sangles 4 ; il peut ainsi après usage récupérer le dispositif avec les deux deuxièmes parties 4˝ des sangles 4 pour l'utiliser pour tendre une autre bande.

Lorsque cela est possible on monte le dispositif, en particulier celui de la figure 5, en dessous de la bande 2 ; il est ainsi plus aisé d'introduire le jonc 12 dans le canal de verrouillage 13 des extrémités 1 de la bande 2.

## Revendications

1/ Dispositif de rapprochement sous tension des deux extrémités (1) d'une bande large (2) caractérisé en ce qu'il comporte deux sangles (4) comprenant chacune un logement longitudinal (5), chaque sangle (4) étant fixable au voisinage des extrémités (1) de la bande (2) de façon que les logements (5) soient parallèles auxdites extrémités (1), chaque logement (5) étant muni de moyens gonflables et déformables (6) sur lesquels viennent prendre appui des profils (7), les profils (7) des deux sangles (4) venant prendre appui sur les deux branches verticales (9) d'étriers (8) pour tendre à les écarter de façon que lorsque les moyens gonflables (6) sont gonflés les deux extrémités (1) de la bande (2) se rapprochent l'une de l'autre.

2/ Dispositif selon la revendication 1, caractérisé en ce que les moyens gonflables (6) sont des manchons cylindriques faisant toute la longueur des logements (5).

3/ Dispositif selon l'une des revendications précédentes caractérisé en ce que chaque étrier (8) est muni d'un écrou (10) à double pas permettant le positionnement précis des extrémités (1) de la bande (2).

4/ Dispositif de rapprochement sous tension des deux extrémités (1) d'une bande large (2) caractérisé en ce qu'il comporte deux sangles (4) munies de deux tiges rigides (14) longitudinales, chaque tige rigide (14) étant en contact avec les bras (15) des étriers (16) dont les autres bras (15′) sont en contact avec un profil (17), les deux profils (17) associés aux deux tiges rigides (14) emprisonnant des moyens déformables et gonflables (18) de façon que lorsque ces moyens (18) sont gonflés les deux profils (17) s'écartent l'un de l'autre rapprochant ainsi les extrémités (1) de la bande (2).

5/ Dispositif selon la revendication 4, caractérisé en ce que les moyens gonflables (18) sont constitués chacun par un manchon cylindrique faisant toute la largeur de la bande (2).

6/ Dispositif selon l'une des revendication 4 ou 5, caractérisé en ce qu'au moins les étriers (16) associés à une tige (14) sont munis d'un écrou (19) à double pas permettant le positionnement précis des extrémités (1) de la bande (2).

7/ Dispositif de rapprochement sous tension des deux extrémités (1) d'une bande large (2) caractérisé en ce qu'il comporte deux sangles (4) comprenant chacune un logement longitudinal (5), chaque sangle (4) étant fixable au voisinage des extrémités (1) de la bande (2) de façon que les logements (5) soient parallèles auxdites extrémités (1), chaque logement (5) étant muni de moyens gonflables et déformables (6) et relié à l'autre par des moyens de jonctionnement provisoire (20), les logements (5) étant déformables lorsqu'on gonfle les moyens gonflables (6) de façon que les logements (5) tirent sur les moyens de jonctionnement provisoire (20) et rapprochent les extrémités (1) de la bande (2).

8/ Dispositif selon la revendication 7, caractérisé en ce que les moyens gonflables (6) sont des manchons cylindriques faisant toute la longueur des logements (5).

9/ Dispositif selon l'une des revendications 7 ou 8, caractérisé en ce que les moyens de jonctionnement provisoire (20) sont constitués par une fermeture à glissière ou une fermeture à profilés.

10/ Dispositif selon l'une des revendications précédentes caractérisé en ce que chaque sangle (4) est constituée de deux parties jonctionnables (4′, 4˝).

## Patentansprüche

1. Vorrichtung, mit der zwei Enden (1) eines breiten Bandes (2) unter Spannung einander angenähert werden, dadurch gekennzeichnet, daß sie zwei Gurte (4) aufweist, die je einen länglichen Raum (5) bilden, wobei jeder Gurt (4) in der Nähe der Enden (1) des Bandes so befestigt werden kann, daß die Räume (5) parallel zu diesen Enden (1) liegen, wobei jeder Raum (5) mit aufblasbaren und verformbaren Mitteln (6) versehen ist, auf denen Profile (7) aufliegen, wobei die Profile (7) der beiden Gurte (4) auf zwei senkrechten Armen (9) von Bügeln (8) aufliegen, um zu versuchen, diese auseinanderzuspreizen, damit, wenn die aufblasbaren Mittel (6) aufgeblasen sind, sich die beiden Enden (1) des Bandes (2) einander annähern.

2. Vorrichtung nach Anspruch 1, dadurch gekennzeichnet, daß die aufblasbaren Mittel (6) zylindrische Muffen sind, die sich über die ganze Länge der Räume (5) erstrecken.

3. Vorrichtung nach einem der vorhergehenden Ansprüche, dadurch gekennzeichnet, daß jeder Bügel (8) mit einer Doppelgewinde-Mutter (10) versehen ist, die die genaue Lage der Enden (1) des Bands (2) bestimmt.

4. Vorrichtung, mit der zwei Enden (1) eines breiten Bandes (2) unter Spannung aneinander angenähert werden, dadurch gekennzeichnet, daß sie zwei Gurte (4) aufweist, die mit zwei steifen Längsstäben (14) versehen sind, wobei jeder Längsstab (14) mit den Armen (15) der Bügel (16) in Verbindung steht, deren andere Arme (15′) mit einem Profil (17) in Kontakt stehen, wobei die beiden zu den beiden starren Stäben (14) gehörenden Profile (17) verformbare und aufblasbare Mittel (18) umschließen, damit, wenn diese Mittel aufgeblasen sind, sich die beiden Profile (17) voneinander entfernen und so die Enden (2) des Bands (2) einander annähern.

5. Vorrichtung nach Anspruch 4, dadurch gekennzeichnet, daß die aufblasbaren Mittel (1) je aus einer zylindrischen Muffe bestehen, die sich über die ganze Breite des Bandes (2) erstreckt.

6. Vorrichtung nach einem der Ansprüche 4 oder 5, dadurch gekennzeichnet, daß zumindest die zu einem Stab (14) gehörenden Bügel (16) mit einer Doppelgewinde-Mutter (19) versehen sind, die die genaue Positionierung der Enden (1) des Bands (2) ermöglicht.

7. Vorrichtung, mit der zwei Enden (1) eines breiten Bandes (2) unter Spannung einander angenähert werden, dadurch gekennzeichnet, daß sie zwei Gurte (4) aufweist, die je einen länglichen Raum (5) enthalten, wobei jeder Gurt (4) in der Nähe der Enden (1) des Bands (2) so befestigt werden kann, daß die Räume (5) parallel zu diesen Enden (1) liegen, wobei jeder Raum (5) mit aufblasbaren und verformbaren Mitteln (6) versehen und mit dem anderen Raum durch provisorische Verbindungsmittel (20) verbunden ist, wobei die Räume (5) verformbar sind, wenn man die aufblasbaren Mittel (6) aufbläst, damit die Räume (5) an den provisorischen Verbindungsmitteln (20) ziehen und die Enden (1) des Bands (2) einander annähern.

8. Vorrichtung nach Anspruch 7, dadurch gekennzeichnet, daß die aufblasbaren Mittel (6) zylindrische Muffen sind, die sich über die ganze Länge der Räume erstrecken (5).

9. Vorrichtung nach einem der Ansprüche 7 oder 8, dadurch gekennzeichnet, daß die provisorischen Verbindungsmittel (20) aus einem Reißverschluß oder einem Profilverschluß bestehen.

10. Vorrichtung nach einem der vorhergehenden Ansprüche, dadurch gekennzeichnet, daß jeder Gurt (4) aus zwei zusammenfügbaren Teilen (4′, 4˝) besteht.

## Claims

1. A device for stretching together two extremities (1) of a wide band (2), characterized in that it includes two straps (4) each defining a longitudinal housing (5) and being capable of being fixed in the vicinity of the extremities (1) of the band (2) so that the housings (5) are parallel to these extremities (1), each housing (5) being equipped with flexible inflatable means (6) against which profiles (7) press, the profiles (7) of the two straps (4) pressing against the two vertical arms (9) of stirrups (8) so as to push them apart so that when the inflatable means (6) are inflated the two extremities (1) of the band (2) draw closer to each other.

2. A device according to claim 1, characterized in that the inflatable means (6) are cylindrical sleeves extending along the entire length of the housings (5).

3. A device according to any one of the preceding claims, characterized in that each stirrup (8) has a double threaded nut (10) enabling the extremities (1) of the band (2) to be precisely positioned.

4. A device for stretching together two extremities (1) of a wide band (2), characterized in that it includes two straps (4) equipped with two longitudinal rigid rods (14), each rigid rod (14) being in contact with the arms (15) of the stirrups (16), the other arms (15′) of which are in contact with a profile (17), the two profiles (17) associated with the two rigid rods (14) trapping inflatable flexible means (18) so that when these means (18) are inflated the two profiles (17) move away from each other in this way drawing the extremities (1) of the band (2) towards each other.

5. A device according to claim 4, characterized in that the inflatable means (18) are each made up of a cylindrical sleeve extending along the entire width of the band (2).

6. A device according to any one of claims 4 or 5, characterized in that at least the stirrups (16) associated with a rod (14) are equipped with a double threaded nut (19) enabling the extremities (1) of the band (2) to be precisely positioned.

7. A device for stretching together two extremities (1) of a wide band (2), charabterized in that it includes two straps (4) each defining a longitudinal housing (5), each strap (4) being able to be fixed in the vicinity of the extremities (1) of the band (2) so that the housings (5) are parallel to these extremities, each housing (5) being equipped with flexible inflatable means (6) and interconnected by provisional joining means (20), the housings (5) being deformed when the inflatable means (6) are inflated so that the housings (5) pull on the provisional joining means (20) and draw together the extremities (1) of the band (2).

8. A device according to claim 7, characterized in that the inflatable means (6) are cylindrical sleeves extending along the entire length of the housings (5).

9. A device according to any one of claims 7 or 8, characterized in that the provisional joining means (20) consist of a sliding or profiled fastener.

10. A device according to any one of the preceding claims, characterized in that each strap (4) consists of two joinable parts (4′, 4˝).
